# FASCICULE DE BREVET EUROPEEN

(11) **EP 0 306 692 B1**
(45) Date de publication et mention de la délivrance du brevet: **03.03.1993**
(21) Numéro de dépôt: 88112226.1
(22) Date de dépôt: 28.07.1988
(51) Int. Cl.: G08B 29/00

(54) **Procédé de fonctionnement et installation de surveillance d'un local**
Betriebsverfahren und Überwachungseinrichtung eines Raumes
Working method and room monitoring arrangement

(30) Priorité: 28.07.1987 FR 8710697
(43) Date de publication de la demande: 15.03.1989
(73) Titulaire: Morey, Gilles, F-38190 Brignoud (FR)
(72) Inventeur: Morey, Gilles, F-38190 Brignoud (FR)
(74) Mandataire: Casalonga, Axel

(56) Documents cités:
- EP-A- 0 141 987
- DE-A- 2 816 192
- FR-A- 2 359 471
- FR-A- 2 573 893
- FR-A- 2 575 571
- FR-A- 2 592 200
- GB-A- 1 592 773
- GB-A- 2 060 967
- US-A- 3 599 195
- US-A- 4 195 286
- US-A- 4 611 197

## Description

La présente invention concerne un procédé de fonctionnement d'une installation de surveillance d'une propriété, de locaux et éventuellement de leur environnement et d'une manière générale de tous autres sites ou zones, bâtis ou non.

Les installations de surveillance de propriétés telles que des habitations sont en général adaptées pour, en cas d'intrusion, mettre en route une sirène installée sur les lieux. On prévoit en général une première sirène à l'intérieur du local et une deuxième sirène à l'extérieur du local.

De plus en plus maintenant, les installations de surveillance sont adaptées pour, en cas d'intrusion, transmettre des signaux d'alarme à l'extérieur de la propriété surveillé notamment par l'intermédiaire des circuits téléphoniques. Dans certains cas de plus en plus fréquents, les signaux d'alarme transmis par liaison téléphonique sont destinés à des agences de télésurveillance qui ont en charge la surveillance à distance de plusieurs sites ou locaux. Lorsque l'agence reçoit un signal d'alarme en provenance d'un local surveillé, elle vérifie la validité de l'alarme et dans le cas positif ou en cas de doute, elle a pour rôle de provoquer l'intervention.

Notamment dans les cas de mise en route de la sirène extérieure de forte puissance ou de transmission de signaux d'alarme par voie téléphonique en particulier vers les agences de télésurveillance, les fausses alarmes posent des problèmes en particulier, dans le premier cas, de nuisances pour le voisinage et, dans le second cas, de déplacements inutiles engageant des frais inutiles.

Pour répondre à ces problèmes de fausses alarmes, on propose actuellement différentes solutions.

Certaines installations comprennent un circuit d'alarme qui fournit un signal d'alarme qu'après réception de deux signaux d'intrusion successifs, dans un laps de temps déterminé, en provenance d'un ou de deux circuits de détection différents, ces circuits de détection étant éventuellement codés. Cette solution n'est pas d'une grande sécurité et n'empêche pas les fausses alarmes. En effet, des circuits de détection défaillants peuvent très bien transmettre des signaux successifs, sans qu'il y ait intrusion, à la suite desquels le circuit d'alarme génère un signal d'alarme. De plus, les signaux d'intrusion émanant des circuits de détection surchargent le réseau de transmission et peuvent conduire à saturation de telle sorte qu'une véritable intrusion ne pourrait pas être détectée puis confirmée. De telles installations sont décrites dans les brevets GB-A-1 592 773 et FR-A-2 575 571.

Une autre solution proposée consiste à procéder à un lever de doute par écoute en installant différents microphones répartis dans le local à surveiller. Un signal d'intrusion se trouve alors confirmé par un signal provenant de l'un des microphones mais uniquement en cas de bruits suspects. On propose également une solution qui consiste à placer dans le local à surveiller différentes caméras vidéo associées à des analyseurs d'images. En cas d'intrusion, l'analyseur d'images détecte les variations d'images prises par les caméras vidéo, alerte le centre de réception des images qui par visualisation peut confirmer l'intrusion. Ces deux dernières solutions présentent cependant l'inconvénient de nécessiter des appareils complémentaires dont les coûts de matériel et d'installation sont élevés.

La présente invention a pour but de remédier notamment aux inconvénients susvisés et propose un procédé de fonctionnement d'une installation de surveillance permettant de façon simple de limiter les fausses alarmes, d'en réduire les nuisances et de fournir des signaux d'alarme corrélés à la gravité de l'intrusion.

Tel qu'il est revendiqué, le procédé de fonctionnement d'une installation de surveillance d'un local en vue de fournir des signaux d'alarme suite à deux signaux d'intrusion, comprenant au moins un groupe de circuits de détection ( 2a...2n) adaptés pour fournir, quand se produit une détection, des signaux d'intrusion à un circuit d'alarme, est tel que les signaux d'intrusion dudit groupe de circuits de détection (2a... 2n) sont transmis au circuit d'alarme sur un canal d'échange unique, du type radioélectrique, bus filaire ou optoélectronique, par porteuse superposée au réseau électrique, ou par transmission infrarouge ; qu'à la suite de la fourniture d'un signal d'intrusion par l'un quelconque des circuits de détection au circuit d'alarme, tout nouveau signal d'intrusion, qui pourrait être fourni par ce circuit de détection pendant un délai égal à un délai déterminé, est inhibé ou bloqué ; et que ledit circuit d'alarme déclenche un signal d'alarme après réception d'au moins deux signaux d'intrusion séparés d'au plus le délai précité, ces signaux d'intrusion provenant de deux quelconque desdits circuits de détection.

Le procédé selon la présente invention telle qu'exposée ci-dessus permet de fournir un signal d'alarme résultant d'une intrusion confirmée, en utilisant les circuits de détection d'intrusion eux-mêmes et sans qu il soit nécessaire d'individualiser chaque circuit de détection par un code particulier devant être reconnu par le circuit d'alarme, deux signaux successifs d'intrusion pendant le délai précité provenant nécessairement de deux circuits de détection différents, le tout sans surcharge du réseau. Ces avantages sont considérables notamment lorque les signaux d'intrusion transitent par un canal d'échange unique. Bien entendu, certains circuits de détection du groupe de détection ou des circuits de détection extérieurs à ce groupe peuvent néanmoins être personnalisés ou codifiés de manière particulière en vue d'être reconnus par le circuit d'alarme, afin de fournir des instructions particulières qui peuvent être également des signaux d'alarme.

Dans une variante possible, le procédé selon la présente invention est tel qu'à la réception d'un premier signal d'intrusion, le circuit d'alarme génère un premier signal d'alarme et à la réception d'un second signal d'intrusion pendant le délai précité, le circuit d'alarme génère un second signal d'alarme différencié par rapport audit premier signal d'alarme. Ainsi, il est possible d'utiliser le premier signal d'alarme et le second signal d'alarme respectivement à des fins particulières, éventuellement hiérarchisées.

Dans une variante de réalisation particulière, les signaux d'intrusion d'au moins certains desdits circuits de détection sont de préférence transmis par voie radioélectrique à un circuit d'alarme générant les signaux d'alarme, leur circuit émetteur étant inhibé pendant le délai précité.

La présente invention a également pour objet une installation de surveillance d'un local en vue de fournir des signaux d'alarme (B) en cas d'intrusion.

Telle qu'elle est revendiquée, cette installation, notamment pour la mise en oeuvre du procédé précité, comprend au moins un groupe de circuits de détection adaptés pour fournir, quand se produit une détection, des signaux d'intrusion à un circuit d'alarme ; le circuit d'alarme comprenant des moyens pour fournir un signal d'alarme (B) après réceptions successives d'au moins deux signaux d'intrusion séparés d'au plus un délai (t) déterminé ; chaque circuit de détection comprenant des moyens pour momentanément inhiber ou bloquer, après qu'il ait fourni un signal d'intrusion, tout nouveau signal d'intrusion qui pourrait être fourni par ce circuit de détection pendant un délai qui correspond au délai précité (t) ; les circuits de détection comprenant des circuits d'émission de signaux d'alarme émettant sur un canal d'échange unique et le circuit d'alarme comprend des moyens de réception desdits signaux d'alarme.

Selon l'invention, chaque circuit de détection comprend des moyens pour momentanément inhiber ou bloquer, après qu'il ait fourni un signal d'intrusion, tout nouveau signal d'intrusion qui pourrait être fourni par ce circuit de détection pendant un délai qui correspond au délai précité (t) .

Dans une variante, chaque circuit de détection comprend un détecteur et un circuit d'émission, ce circuit de détection comprenant en outre un moyen d'inhibition momentané inhibant ou bloquant son détecteur et/ou son circuit d'émission pendant le délai précité (t) après réception d'un signal d'intrusion du circuit d'émission.

Dans une réalisation préférée, chaque circuit de détection comprend un circuit d'émission de signaux radioélectriques d'intrusion et que le circuit d'alarme comprend un circuit de réception de ces signaux radioélectriques.

La présente invention sera mieux comprise à l'étude d'une installation de surveillance en particulier d'un local et éventuellement de son environnement en vue de fournir des signaux d'alarme en cas d'intrusion, décrite à titre d'exemple non limitatif et illustrée par la figure unique annexée.

L'installation de surveillance d'un local représentée sur la figure et repérée d'une manière générale par la référence 1 comprend d'une part un groupe de circuits de détection d'intrusion repérés d'une manière générale respectivement par les références 2a, 2b, ... 2n et d'autre part un circuit d'alarme repéré d'une manière générale par la référence 3, les circuits de détection d'intrusion 2a à 2n étant reliés, dans l'exemple, par voie radioélectrique au circuit d'alarme 3.

Les circuits de détection d'intrusion 2a à 2n comprennent respectivement un détecteur d'intrusion 4 adapté pour fournir, en cas d'intrusion, un signal de détection à un circuit émetteur 5 d'ondes radioélectriques dont la sortie est branchée sur une antenne émettrice 6.

Les détecteurs d'intrusion 4 peuvent être de différents types. En particulier, les détecteurs d'intrusion 4 peuvent être des détecteurs périphériques tels que barrières à faisceaux linéaires, radars d'approche, détecteurs sismiques, tapis contacts, des détecteurs périmétriques tels que des détecteurs infrasoniques ou constitués par exemple par les interrupteurs associés aux éléments ouvrant du local, des détecteurs de vibration, des détecteurs volumétriques par exemple de présence ou de mouvement, des détecteurs de chaleur ou tous autres détecteurs adaptés pour fournir un signa; en cas d'approche, d'intrusion, de présence, de mouvement, ou de destruction, ou de surveillance d'une grandeur physique.

Chacun des circuits de détection d'intrusion 2a à 2n fonctionne de la manière suivante. Lorsque le détecteur d'intrusion 4 est activé, il fournit un signal au circuit d'émission 5 qui émet par l'intermédiaire de l'antenne 6 un signal d'intrusion pendant une durée limitée, ce signal d'intrusion étant identique pour tous les circuits de détection mais pouvant constituer une partie d'un message contenant d'autres informations, en particulier si des détecteurs extérieurs au local sont utilisés. A la fin de l'émission du signal d'intrusion ou du message complet par le circuit d'émission 5, ce dernier transmet un signal à un circuit d'inhibition momentanée 7 qui vient bloquer le circuit d'émission 5 pendant un délai déterminé t identique pour tous les circuits de détection dudit groupe par exemple de quelques secondes à quelques minutes, de telle sorte que, pendant ce délai t, tout signal succeptible d'être fourni par le détecteur d'intrusion 4 au circuit d'émission 5 est inhibé, l'antenne 6 ne pouvant émettre aucun signal d'intrusion pendant ce délai t. Bien entendu, au bout du temps t, le circuit d'inhibition momentanée 7 débloque le circuit d'émission 5 et tout nouveau premier signal fourni par le détecteur d'intrusion 4 est transmis par l'antenne 6.

Le circuit d'alarme 3 comprend un circuit de réception radioélectrique 8 relié à une antenne réceptrice 9. La sortie du circuit de réception 8 est reliée d'une part à l'entrée A d'un circuit de gestion de signal d'alarme 10 et d'autre part à l'entrée d'un circuit de comptage par deux 11 dont la sortie est reliée à une entrée B du circuit de gestion 10. Ce circuit de réception 8 est par ailleurs à l'entrée d'un circuit de remise à zero 12 relié à l'entrée de remise à zéro du circuit de comptage 11 et remettant à zéro ce circuit de comptage au bout d'un temps au plus égal au délai d'inhibition t commun à chacun des circuits de détection d'intrusion de 2a à 2n.

Le circuit d'alarme 3 fonctionne de la manière suivante. A la réception d'un signal d'intrusion provenant de l'un quelconque des circuits de détection d'intrusion de 2a à 2n, le circuit de réception 8 fournit un signal de durée limitée. Ce signal constitue un premier signal d'alarme qui est fourni au circuit de gestion de signal d'alarme 10. Le signal de sortie du circuit de réception 8 incrémente d'un pas le circuit de comptage 11 et déclenche le circuit de remise à zéro temporisé 12.

Si au bout du temps de temporisation du circuit de remise à zéro 12 le circuit de réception 8 n'a reçu aucun autre signal en provenance des circuits de détection d'intrusion 2a à 2n, aucun autre signal n'apparaît sur sa sortie et le circuit de remise à zéro 12 remet à zéro le circuit de comptage 12.

Si au contraire, pendant le délai de temporisation du circuit de remise à zéro 12, le circuit de réception 8 reçoit un signal en provenance de l'un quelconque des circuits de détection d'intrusion 2a à 2n, à l'exception d'un signal d'intrusion du circuit de détection d'intrusion ayant fourni le premier signal d'intrusion puisqu'il est momentanément inhibé ou bloqué, le circuit de réception a fournit par sa sortie un nouveau signal à l'entrée A du circuit de gestion de signal d'alarme 10 et, de plus, incrémente d'un second pas le circuit de comptage 11 qui, dès lors, fournit un signal à l'entrée B du circuit de gestion de signal d'alarme 10. Comme précédemment, au bout du temps de temporisation du circuit de remise à zéro 12, ce dernier remet à zéro le circuit de comptage 11.

Il ressort de la description qui précède qui, lorsque l'entrée A du circuit de gestion de signal d'alarme 10 est activée, celà résulte du fait que l'un quelconque des circuits de détection d'intrusion 2a à 2n a été activé.

Par contre, lorsque l'entrée B du circuit de gestion de signal d'alarme 10 est activée celà résulte du fait que l'un quelconque des circuits de détection d'intrusion 2a à 2n a été activé et que l'un quelconque des autres de ces circuits de détection d'intrusion a été également activé pendant le délai d'inhibition du premier de telle sorte que le signal apparaissant sur l'entrée B du circuit de gestion de signal d'alarme 10 signifie que l'intrusion détectée par l'un des circuits de détection d'intrusion est également détectée par un autre circuit d'intrusion et en conséquence est confirmée, ceci sans personnalisation individuelle des circuits de détection 2a à 2n.

Bien entendu, le circuit d'alarme 10 pourrait comprendre d'autres circuits en vue de l'interprétation des messages complets transmis par les circuits de détection 2a à 2n ou des messages permettant de traiter les détecteurs d'intrusion par groupe.

Comme on peut le voir sur la figure, le circuit de gestion de signal d'alarme 10 présente, dans l'exemple, des sorties qui sont respectivement reliées à une première sirène 13 installée dans le local ou dans la propriété à surveiller, à une seconde sirène 14 installée à l'extérieur du local à surveiller, à un premier transmetteur téléphonique 15 et un émetteur radioélectrique à longue portée 16.

Dans un exemple particulier de fonctionnement, lorsque l'entrée A du circuit de gestion de signal d'alarme 10 est activée, ce dernier active la sirène intérieure 13 et le transmetteur téléphonique 15 qui transmet une information d'intrusion simple par voie téléphonique à un endroit extérieur au local, par exemple à un voisin du local ou à une autre habitation du propriétaire de ce local.

Lorsque l'entrée B du circuit de gestion de signal d'alarme 10 est activée, ce qui correspond comme on l'a vu précédemment à une confirmation de l'intrusion, ce circuit 10 active la sirène extérieure 14, l'émetteur radioélectrique à longue portée 16 ainsi que de nouveau le transmetteur téléphonique 15, ce dernier permettant la transmission par voies téléphonique et radioélectrique d'un signal par exemple à une agence de télésurveillance qui peut, sur la base d'un signal d'intrusion confirmé, dépêcher du personnel d'intervention au local surveillé par l'installation de surveillance 1. Bien entendu, toute autre combinaison de modes d'alarmes peut être envisagée.

La présente invention ne se limite pas à l'exemple ci-dessus décrit. En particulier, la transmission par voie radioélectrique à l'aide du circuit d'émission 5 et du circuit de réception 8 peut être remplacée par une liaison filaire ou par un circuit bus, communs aux détecteurs 2a à 2n. Dans ce cas, le circuit d'émission 5 serait remplacé par un circuit de fourniture de signal correspondant au signal de sortie du circuit de réception 8, ce circuit de fourniture de signal étant également susceptible d'être inhibé à l'aide d'un circuit d'inhibition momentanée équivalent au circuit d'inhibition 7. Le circuit d'inhibition 7 pourrait agir sur le détecteur 4 à la place d'agir sur le circuit d'émission 5, ou pourrait agir sur les deux à la fois. En outre, d'autres groupes équivalents au groupe de circuits de détection 2a à 2n pourraient être associés au circuit d'alarme 3.

Bien d'autres variantes de réalisation de la présente invention sont possibles sans sortir du cadre défini par les revendications annexées.

## Revendications

1. Procédé de fonctionnement d'une installation de surveillance (1) d'un local en vue de fournir des signaux d'alarme (B) suite à deux signaux d'intrusion, comprenant au moins un groupe de circuits de détection (2a... 2n) adaptés pour fournir, quand se produit une détection, des signaux d'intrusion à un circuit d'alarme (3), caractérisé par le fait que les signaux d'intrusion dudit groupe de circuits de détection (2a... 2n) sont transmis au circuit d'alarme sur un canal d'échange unique, du type radioélectrique, bus filaire ou optoélectronique, par porteuse superposée au réseau électrique, ou par transmission infrarouge ; qu'à la suite de la fourniture d'un signal d'intrusion par l'un quelconque des circuits de détection au circuit d'alarme, tout nouveau signal d'intrusion, qui pourrait être fourni par ce circuit de détection pendant un délai égal à un délai (t) déterminé, est inhibé ou bloqué ; et que ledit circuit d'alarme (3) déclenche un signal d'alarme (B) après réception d'au moins deux signaux d'intrusion séparés d'au plus le délai (t) précité, ces signaux d'intrusion provenant de deux quelconque desdits circuits de détection.

2. Procédé selon la revendication 1, caractérisé par le fait qu'à la réception d'un premier signal d'intrusion, le circuit d'alarme (3) génère un premier signal d'alarme (A) et à la réception d'un second signal d'intrusion pendant le délai précité, le circuit d'alarme génère un second signal d'alarme (B) différencié par rapport audit premier signal d'alarme.

3. Procédé selon l'une des revendications 1 et 2, caractérisé par le fait que les signaux d'intrusion d'au moins certains desdits circuits de détection (2a...2n) sont transmis par voie radioélectrique au circuit d'alarme (3) génèrant les signaux d'alarme (A, B), leur circuit émetteur ou leur détecteur étant inhibés ou bloqués pendant le délai précité.

4. Installation de surveillance (1) d'un local en vue de fournir des signaux d'alarme (B) en cas d'intrusion, notamment pour la mise en oeuvre du procédé selon l'une quelconque des revendications précédentes, comprenant au moins un groupe de circuits de détection (2a...2n) adaptés pour fournir, quand se produit une détection, des signaux d'intrusion à un circuit d'alarme (3), installation dans laquelle le circuit d'alarme (3) comprenant des moyens pour fournir un signal d'alarme (B) après réceptions successives d'au moins deux signaux d'intrusion séparés d'au plus un délai (t) déterminé ; chaque circuit de détection (2a...2n) comprend des moyens (7) pour momentanément inhiber ou bloquer, après qu'il ait fourni un signal d'intrusion, tout nouveau signal d'intrusion qui pourrait être fourni par ce circuit de détection pendant un délai qui correspond au délai précité (t) ; et les circuits de détection (2a...2n) comprennent des circuits d'émission (5) de signaux d'alarme émettant sur un canal d'échange unique et le circuit d'alarme (3) comprend des moyens de réception (8) desdits signaux d'alarme.

5. Installation selon la revendication 4, caractérisée par le fait que chaque circuit de détection (2a...2n) comprend un détecteur (4), et un circuit d'émission (5), ce circuit de détection comprenant en outre un moyen d'inhibition momentané (7) inhibant ou bloquant son détecteur (4) et/ou son circuit d'émission (5) pendant le délai précité (t) après émission d'un signal d'intrusion par son circuit d'émission (5).

6. Installation selon l'une des revendications 4 et 5, caractérisée par le fait que chaque circuit de détection (2a...2n) comprend un circuit d'émission (5) de signaux radioélectriques d'intrusion et que le circuit d'alarme (3) comprend un circuit de réception (8) de ces signaux radioélectriques.

## Claims

1. Operating method for a premises monitoring installation (1) with a view to delivering alarm signals (E) as a consequence of two intrusion signals, comprising at least one group of detection circuits (2a...2n) which are suitable for delivering intrusion signals, when detection takes place, to an alarm circuit (3), characterised in that the intrusion signals of the said group of detection circuits (2a...2n) are transmitted to the alarm circuit on a single exchange channel, of the radio frequency, wire bus or optoelectronic type, via a carrier superimposed on the electrical network, or by infrared transmission; that following the delivery of an intrusion signal by any one of the detection circuits to the alarm circuit, any new intrusion signal, which could be delivered by this detection circuit during a time period equal to a defined time period (t), is inhibited or blocked; and in that the said alarm circuit (3) triggers an alarm signal (E) after reception of at least two intrusion signals separated by at most the abovementioned time period (t), these intrusion signals originating from any two of the said detection circuits.

2. Method according to Claim 1, characterised in that on reception of a first intrusion signal, the alarm circuit (3) generates a first alarm signal (A) and on reception of a second intrusion signal during the abovementioned time period, the alarm circuit generates a second alarm signal (E) which is differentiated with respect to the said first alarm signal.

3. Method according to one of Claims 1 or 2, characterised in that the intrusion signals from at least some of the said detection circuits (2a...2n) are transmitted via a radio frequency path to the alarm circuit (3) generating the alarm signals (A, B), their transmitter circuit or their detector being inhibited or blocked during the abovementioned time period.

4. Installation for monitoring (1) a premises with a view to delivering alarm signals (B) in the event of an intrusion, especially for implementing the method according to any one of the preceding claims, comprising at least one group of detection circuits (2a...2n) which are suitable for delivering intrusion signals, when detection takes place, to an alarm circuit (3), in which installation the alarm circuit (3) comprises means for delivering an alarm signal (B) after successive reception of at least two intrusion signals separated by at most a defined time period (t); each detection circuit (2a...2n) comprises means (7) for momentarily inhibiting or blocking, after an intrusion signal has been delivered, any new intrusion signal which could be delivered by this detection circuit during a time period which corresponds to the abovementioned time period (t); and the detection circuits (2a...2n) comprise alarm signal transmission circuits (5) transmitting on a single exchange channel and the alarm circuit (3) comprises reception means (8) for the said alarm signals.

5. Installation according to Claim 4, characterised in that each detection circuit (2a...2n) comprises a detector (4) and a transmission circuit (5), this detection circuit further comprising momentary inhibition means (7) inhibiting or blocking its detector (4) and/or its transmission circuit (5) during the abovementioned time period (t) after transmission of an intrusion signal by its transmission circuit (5).

6. Installation according to one of Claims 4 or 5, characterised in that each detection circuit (2a...2n) comprises a transmission circuit (5) for radio frequency intrusion signals and that the alarm circuit (3) comprises a reception circuit (8) for these radio frequency signals.

## Patentansprüche

1. Betriebsverfahren für eine Raumüberwachungsanlage (1) zur Abgabe von Alarmsignalen (B) als Folge zweier Einbruchsignale, mit mindestens einer Gruppe von Meldeschaltungen (2a...2n), die bei einer Erkennung Einbruchsignale an eine Alarmschaltung (3) abgeben können, dadurch gekennzeichnet, daß die Einbruchsignale der besagten Gruppe von Meldeschaltungen (2a...2n) an die Alarmschaltung auf einem einzigen Kommunikationskanal der funkelektrischen, Drahtleitungs- oder optoelektronischen Art über einen dem elektrischen Netz überlagerten Träger oder durch Infrarotübertragung übertragen werden, daß nach Abgabe eines Einbruchsignals an die Alarmschaltung durch eine beliebige der Meldeschaltungen jedes neue Einbruchsignal, das während einer Zeitdauer gleich einer bestimmten Zeitdauer (t) durch diese Meldeschaltung abgegeben werden könnte, gesperrt oder blockiert wird, und daß die besagte Alarmschaltung (3) nach Empfang von mindestens zwei, durch höchstens die obenerwähnte Zeitdauer (t) getrennten Einbruchsignalen ein Alarmsignal (B) auslöst, wobei diese Einbruchsignale von zwei beliebigen der besagten Meldeschaltungen herrühren.

2. Verfahren nach Anspruch 1, dadurch gekennzeichnet, daß bei Empfang eines ersten Einbruchsignals die Alarmschaltung (3) ein erstes Alarmsignal (A) erzeugt und bei Empfang eines zweiten Einbruchsignals während der obenerwähnten Zeitdauer die Alarmschaltung ein zweites Alarmsignal (B) erzeugt, das in bezug auf das besagte erste Alarmsignal differenziert wird.

3. Verfahren nach einem der Ansprüche 1 oder 2, dadurch gekennzeichnet, daß die Einbruchsignale von mindestens einigen der besagten Meldeschaltungen (2a...2n) über den funkelektrischen Weg zu der die Alarmsignale (A, B) erzeugenden Alarmschaltung (3) übertragen werden, wobei ihre Senderschaltung oder ihr Melder während der obenerwähnten Zeitdauer gesperrt oder blockiert wird.

4. Anlage zur Überwachung (1) eines Raumes zur Abgabe von Alarmsignalen (B) bei einem Einbruch, insbesondere zur Realisierung des Verfahrens nach einem beliebigen der vorhergehenden Ansprüche, mit mindestens einer Gruppe von Meldeschaltungen (2a...2n), die bei einer Erkennung Einbruchsignale an eine Alarmschaltung (3) abgeben können, in welcher Anlage die Alarmschaltung (3) Mittel zur Abgabe eines Alarmsignals (B) nach aufeinanderfolgendem Empfang von mindestens zwei durch höchstens eine bestimmte Zeitdauer (t) getrennten Einbruchsignalen umfaßt; jede Meldeschaltung (2a...2n) Mittel (7) zur momentanen Sperrung oder Blockierung, nach Abgabe eines Einbruchsignals, eines jeden neuen Einbruchsignals umfaßt, das von dieser Meldeschaltung während einer Zeitdauer, die der obenerwähnten Zeitdauer (t) entspricht, abgegeben werden könnte; und die Meldeschaltungen (2a...2n) auf einem einzigen Kommunikationskanal sendende Alarmsignalsendeschaltungen (5) umfassen und die Alarmschaltung (3) Empfangsmittel (8) für die besagten Alarmsignale umfaßt.

5. Anlage nach Anspruch 4, dadurch gekennzeichnet, daß jede Meldeschaltung (2a...2n) einen Melder (4) und eine Sendeschaltung (5) umfaßt, wobei diese Meldeschaltung weiterhin Momentan-Sperrmittel (7) umfaßt, die ihren Melder (4) und/oder ihre Sendeschaltung (5) während der obenerwähnten Zeitdauer (t) nach Aussendung eines Einbruchsignals durch ihre Sendeschaltung (5) sperren oder blockieren.

6. Anlage nach einem beliebigen der Ansprüche 4 oder 5, dadurch gekennzeichnet, daß jede Meldeschaltung (2a...2n) eine Sendeschaltung (5) für funkelektrische Einbruchsignale umfaßt und daß die Alarmschaltung (3) eine Empfangsschaltung (8) für diese funkelektrischen Signale umfaßt.
